# FASCICULE DE BREVET EUROPEEN

(11) **EP 1 172 307 B1**
(45) Date de publication et mention de la délivrance du brevet: **11.06.2003**
(21) Numéro de dépôt: 01460045.6
(22) Date de dépôt: 04.07.2001
(51) Int. Cl.: B65F 1/06, B65F 1/08, B65F 1/16

(54) **Poubelle destinée à recevoir un sac souple de collecte des déchets**
Müllbehälter für die Aufnahme eines Abfallsammelbeutels
Refuse container for receiving a waste collecting flexible bag

(30) Priorité: 06.07.2000 FR 0008827
(43) Date de publication de la demande: 16.01.2002
(73) Titulaire: ROSSIGNOL S.A., 53150 Montsurs (FR)
(72) Inventeur: Bineau, Stéphane, 49000 Ecouflant (FR); Supper, Didier, 53000 Laval (FR); Sevin, Alexis, 53160 Jublains (FR)
(74) Mandataire: Le Faou, Daniel

(56) Documents cités:
- DE-A- 3 928 826
- DE-U- 8 812 557
- DE-U- 9 314 268
- GB-A- 2 339 676

## Description

La présente invention concerne une poubelle de collecte des ordures, notamment une poubelle domestique de collecte des déchets ménagers.

On connaît déjà d'après l'art antérieur de nombreuses poubelles de ce type.

Dans sa forme la plus simple, une telle poubelle comprend un seau susceptible d'être obturé par un couvercle. L'utilisateur place généralement un sac souple de réception des déchets, dit « sac poubelle », à l'intérieur de ce seau. Il replie ensuite le bord supérieur de ce sac par dessus le haut du seau, le sac étant maintenu en place uniquement par le couvercle.

Ce type de poubelle présente plusieurs inconvénients.

Tout d'abord, lorsque l'utilisateur retire le couvercle pour déposer un déchet lourd et/ou volumineux à l'intérieur du sac poubelle, ce dernier, qui n'est plus maintenu par le couvercle, est généralement entraîné vers le fond du seau, ce qui oblige l'utilisateur a le remettre en place.

Pour pallier cet inconvénient, on connaît déjà d'après le document WO 99/24332, une poubelle comprenant un seau, un sac poubelle et un couvercle, le bord supérieur du sac poubelle étant replié vers l'extérieur, par dessus le rebord du seau. Cette poubelle comprend en outre, un anneau de fixation du sac poubelle qui s'intercale entre le seau et le couvercle et qui vient s'emboîter sur le rebord du seau en pinçant et en maintenant ainsi la partie supérieure du sac poubelle quelle que soit la position du couvercle.

Un dispositif semblable est divulgué dans le document GB 2 046 694 où le seau est remplacé par un simple support annulaire du sac destiné à être fixé sur un mur ou la paroi intérieure d'un placard.

Toutefois, dans ces deux dispositifs de l'art antérieur, le bord supérieur du sac poubelle dépasse autour de la totalité de la périphérie extérieure du seau, ce qui est ni esthétique, ni hygiénique.

En effet, lors de l'utilisation de ce type de poubelle, des déchets peuvent tomber et s'accumuler dans des replis de la partie supérieure du sac poubelle, se trouvant à l'extérieur du seau. Lorsque le sac poubelle est plein et que l'utilisateur souhaite l'enlever et le fermer à l'aide d'un lien, il risque d'une part de faire tomber sur le sol, les déchets accumulés dans la partie supérieure froissée du sac et d'autre part de se mettre des déchets sur les mains, ce qui est à la fois désagréable et non hygiénique.

On connaît également d'après le document WO 82/02701, un conteneur ignifuge pour sac poubelle, comprenant un corps en forme de parallélépipède rectangle et un couvercle articulé destiné à obturer celui-ci. Ce corps présente sur la périphérie intérieure de son rebord supérieur, un canal en «U», ouvert vers le haut, destiné à recevoir le bord supérieur du sac poubelle. Un étrier de fixation en « U » est monté à l'intérieur de ce canal. Il est articulé de façon à pouvoir pivoter entre une position fermée dans laquelle il coince le bord supérieur du sac à l'intérieur du canal et une position ouverte dans laquelle, il ne maintient plus le bord du sac et permet ainsi le remplacement de ce dernier.

Ce dispositif permet de fixer le sac poubelle. Toutefois, et comme on peut le constater sur les figures 1 et 2 de ce document, en cours d'utilisation, des déchets peuvent toujours s'accumuler sur le bord supérieur du sac et à l'intérieur du canal en «U». On retrouve alors les problèmes d'hygiène évoqués ci-dessus.

On connaît d'après le document DE-3 928 826, une poubelle présentant un corps creux muni d'une gouttière de réception du bord supérieur du sac poubelle, cette gouttière étant obturée par un cache. Toutefois, cette poubelle n'est pas destinée à recevoir un seau. Or la présence d'un tel seau est pratique en cas de rupture du sac.

On connaît aussi d'après le document GB 2 339 676 une poubelle comprenant un corps creux, un seau, un sac poubelle et un couvercle.

On connaît enfin d'après le document DE 9 314 268 U une poubelle selon le préambule de la revendication 1.

L'invention a pour but de résoudre les problèmes évoqués précédemment et de fournir une poubelle hygiénique, esthétique et qui soit également simple et pratique à utiliser.

Ce but est atteint à l'aide d'une poubelle destinée à recevoir un sac souple de collecte de déchets, dit « sac poubelle ».

Cette poubelle est remarquable en ce qu'elle comprend :
- un corps creux,
- un seau présentant un rebord supérieur, par exemple roulé sur lui-même, tourné vers l'extérieur, ce seau étant destiné à être placé à l'intérieur dudit corps creux, et à recevoir le fond dudit sac poubelle,
- un couvercle articulé permettant d'obturer le corps creux,
- une collerette périphérique fixée sur le rebord supérieur de ce corps creux, qui a la forme d'une gouttière annulaire en forme de gorge qui est ouverte vers le haut et située le long de la périphérie du rebord supérieur dudit corps creux, cette gorge étant destinée à recevoir le bord supérieur du sac poubelle, et que :

- d'une part, elle comporte des moyens de maintien du bord supérieur du sac poubelle à l'intérieur de ladite gorge, ces moyens de maintien étant mobiles entre une première position dans laquelle ils maintiennent ledit bord à l'intérieur de ladite gorge et une deuxième position dans laquelle ils libèrent ce bord, ces moyens de maintien comprenant un cache obturant l'ouverture de ladite gorge de réception, de façon à définir un logement fermé recevant le bord supérieur dudit sac lorsque lesdits moyens de maintien sont dans la première position,
- d'autre part, le seau et adapté pour reposer et se positionner, par son rebord supérieur sur le chant de la paroi intérieure de ladite collerette.

Selon d'autres caractéristiques optionelles de l'invention :
- le cache se prolonge sur au moins une partie de sa périphérie intérieure par au moins une jupe de protection, cette jupe s'étendant depuis ledit cache vers l'intérieur et le bas de la poubelle, en recouvrant au moins partiellement la face extérieure du bord intérieur de la gorge périphérique, le rebord supérieur du seau et la face intérieure supérieure du sac poubelle, lorsque lesdits moyens de maintien sont dans ladite première position ;
- les moyens de maintien du bord supérieur du sac poubelle comprennent des lamelles longitudinales, disposées sous le cache, séparées entre elles par des fentes verticales, ces lamelles étant destinées à pénétrer à l'intérieur de ladite gorge de réception du bord du sac poubelle, pour coincer ledit sac, et les fentes étant prévues pour coopérer avec des nervures verticales radiales s'étendant à l'intérieur de ladite gorge de réception ;
- la collerette périphérique est amovible ;
- les moyens de fixation de la collerette comprennent des doigts d'arrêt flexibles, aptes à coopérer avec le rebord supérieur dudit corps creux, roulé sur lui-même vers l'intérieur ;
- les moyens de maintien du bord supérieur du sac poubelle sont portés par un abattant articulé, constitué par un élément plat formant le cache, dont la forme correspond à celle de l'ouverture de la gorge de réception et sous lequel sont prévues lesdites lamelles longitudinales, séparées par les fentes ;
- le couvercle et l'abattant sont articulés autour d'un axe de rotation commun porté par la collerette ;
- le couvercle peut être ouvert par une commande à pédale ;
- le seau comporte une anse montée à l'extérieur de sa paroi latérale et les tourillons d'articulation de l'anse sont positionnés à l'intérieur du rebord supérieur du seau, à travers des perçages prévus dans la partie extérieure dudit rebord roulé.

L'invention concerne également un assemblage d'obturation d'un corps creux destiné à recevoir un sac souple de collecte des déchets, dit « sac poubelle », comprenant :
- une collerette périphérique amovible, en forme de gorge ouverte vers le haut, et qui, d'une part, est munie de moyens aptes à assurer sa fixation sur le rebord supérieur dudit corps creux et présentant à l'intérieur de ladite gorge, une série de nervures verticales radiales, et, d'autre part, possède une paroi intérieure dont le chant est adapté au positionnement du rebord supérieur d'un seau destiné à être placé à l'intérieur du corps creux et à recevoir le fond dudit sac poubelle,
- un abattant comprenant un élément plat formant un cache dont la forme correspond à celle de l'ouverture de la gorge de réception de ladite collerette et sous lequel sont prévues des lamelles longitudinales séparées par des fentes, les lamelles étant destinées à pénétrer dans la gorge et les fentes à chevaucher les nervures verticales radiales de ladite collerette, et
- un couvercle,
   ces trois éléments étant articulés autour d'un axe de rotation commun.

L'invention sera mieux comprise à la lecture de la description suivante d'un mode de réalisation de l'invention donné à titre d'exemple illustratif et non limitatif, cette description étant faite en faisant référence aux dessins joints dans lesquels :
- la figure 1 est une vue en coupe longitudinale de la poubelle selon l'invention,
- la figure 2 est une vue similaire à la figure 1 mais dans laquelle le couvercle et l'abattant de la poubelle sont légèrement ouverts ;
- la figure 3 est une vue éclatée, en coupe radiale de la collerette et de l'abattant de la poubelle selon l'invention ;
- la figure 4 est une vue de détail, agrandie, d'une partie de la figure 1 sur laquelle on a représenté le sac de collecte des ordures ;
- la figure 5 est une vue partielle, en perspective, du seau ; et
- la figure 6 est une vue en perspective d'une partie du couvercle, de la collerette et de l'abattant, au niveau de la charnière d'articulation du couvercle et de l'abattant, dans laquelle une partie de l'abattant a été tronquée.

Dans la suite de la description et des revendications, les termes « haut », « bas », « supérieur », « inférieur », « vertical » ou « horizontal » font référence à la position verticale normale d'utilisation de la poubelle.

Comme illustré sur les figures 1 et 2, la poubelle selon l'invention comprend un corps creux 1, un couvercle 2, une collerette 3, un abattant 4 et un seau 5.

Comme illustré en figure 4, cette poubelle est destinée à recevoir un sac souple 6 de collecte des déchets, dénommé « sac poubelle » dans la suite de la description et des revendications, réalisé généralement en matière plastique telle que du polyéthylène.

Comme illustré en figure 2, le corps creux 1 est un cylindre ouvert à ses deux extrémités, réalisé de préférence en métal ou éventuellement en matière plastique rigide.

Son extrémité inférieure est obturée totalement par un fond 10 circulaire ou partiellement par un simple anneau ouvert en son centre.

Son rebord supérieur 11 est roulé sur lui-même vers l'intérieur dudit corps, de façon à former un renflement apte à coopérer avec la collerette 3, comme cela sera décrit plus en détail ultérieurement.

Le corps cylindrique 1 peut être obturé par le couvercle 2 de forme circulaire présentant un rebord périphérique 20. Ce couvercle est généralement fabriqué dans le même matériau que le corps creux 1.

Ce couvercle 2 est articulé à l'aide d'une charnière 21 (qui apparaît mieux en figure 6), autour d'un axe de rotation 210. De façon classique, la charnière 21 comprend deux flasques 211, 211', disposés au deux extrémités de l'axe 210, ce dernier étant supporté par la collerette 3, d'une façon qui sera décrite ultérieurement.

La poubelle comprend également de façon avantageuse, une poignée de manutention 7, constituée par un fil métallique dont les deux extrémités sont repliées respectivement à l'intérieur des deux extrémités de l'axe 210.

Le couvercle 2 articulé est susceptible d'occuper une position fermée (voir figure 1), dans laquelle il obture la partie supérieure de la poubelle et une position ouverte selon un angle plus ou moins grand (voir figure 2), dans laquelle il permet à l'utilisateur d'accéder à l'intérieur de la poubelle pour y déposer ses déchets.

Dans le mode de réalisation de l'invention représenté sur ces deux figures, l'ouverture du couvercle 2 s'effectue à l'aide d'une commande par pédale 12 et de tringles 13, 13' associées. Ce dispositif d'ouverture du couvercle est connu de l'homme du métier et ne sera donc pas décrit davantage.

En outre, de façon avantageuse, l'ouverture du couvercle peut s'effectuer avec un dispositif tel que celui décrit dans le document NL 1 005 057. Dans ce cas, (voir la figure 6), la charnière 21 présente en outre une aile centrale 212, venue de matière avec ladite charnière, s'étendant sensiblement perpendiculairement à la surface du couvercle 2, entre les deux flasques 211, 211'. Cette aile 212 présente un orifice 213 en forme de banane, dans lequel est introduit l'extrémité de la tringle 13'. Ce dispositif permet à l'utilisateur, comme décrit dans le document NL 1 005 057, d'ouvrir le couvercle 2 selon un angle inférieur à 90°, par pression du pied sur la pédale 12 ou selon un angle supérieur à 90°, à l'aide de la main.

Dans d'autres variantes de réalisation non représentées sur les figures, le couvercle 2 peut être ouvert simplement à l'aide de la main. Il peut également être ouvert par une commande actionnée par l'ouverture d'une porte du placard lorsque la poubelle est placée à l'intérieur d'un placard. Dans ces deux cas, la pédale 12 et les tringles 13, 13' sont alors supprimées.

Selon les caractéristiques remarquables de l'invention, la poubelle comprend une collerette 3 coopérant avec un abattant 4, ces deux pièces étant avantageusement réalisées en polypropylène.

Comme illustré sur les figures 3, 4 et 6, la collerette 3 est une gouttière annulaire en forme de canal ou gorge 30 destinée à recevoir le bord supérieur du sac poubelle 6.

Cette gorge 30 est ouverte vers le haut et présente une coupe en «V», toutefois elle pourrait également avoir une autre forme, en «U» par exemple. Plus précisément, elle présente un fond 31, une paroi intérieure verticale 32 et une paroi extérieure 33, évasée vers le haut.

Cette collerette 3 présente des moyens de fixation sur le corps creux 1. Ces moyens sont constitués par plusieurs doigts d'arrêt 34, (voir figures 3 et 4), répartis uniformément à l'extérieur de la gorge 30, sur la face inférieure du fond 31. Ces doigts d'arrêt 34 présentent une partie concave 340, ouverte vers l'extérieur, conçue pour coopérer avec le rebord supérieur 11 du corps creux. Le fait que la collerette 3 soit réalisée en matière plastique donne suffisamment d'élasticité aux doigts 34 pour permettre de « clipser » ladite collerette sur le rebord supérieur 11 du corps creux 1.

La collerette 3 est en outre munie de plusieurs nervures 35, verticales, radiales, réparties uniformément à l'intérieur de la gorge 30.

Comme illustré sur les figures 3 et 6, la collerette 3 présente en outre deux flasques 36, 36', destinés à maintenir l'axe de rotation 210 du couvercle 2. Les deux flasques 36, respectivement 36' sont disposés à l'extérieur des deux flasques 211, respectivement 211', parallèlement à ceux-ci.

Lorsque le couvercle 2 est fermé, son rebord 20 repose sur le chant 330 de la paroi extérieure 33 de la gorge.

Comme illustré en figures 3 et 6, l'abattant 4 a la forme d'une gouttière annulaire, ouverte vers le bas et présentant en coupe la forme d'un « U ». Plus précisément, l'abattant 4 comprend une partie annulaire sensiblement plane 40 formant un cache, une paroi latérale intérieure ou jupe 41, sensiblement verticale, s'étendant vers le bas et une paroi latérale extérieure 42, moins haute que la jupe 41.

En outre, l'abattant 4 présente une nervure 43 en forme de cylindre, s'étendant verticalement vers le bas depuis la face inférieure du cache 40. Ce cylindre 43 présente une pluralité de fentes verticales 44, réparties régulièrement sur sa périphérie et définissant entre elles des lamelles 45 en arc de cercle. Comme illustré en figure 3, ces fentes 44 s'étendent depuis le bord inférieur du cylindre 43, sensiblement jusqu'à la moitié de la hauteur de celui-ci.

Comme illustré en figures 3 et notamment 6, l'abattant 4 est articulé autour de l'axe de rotation 210, porté par la collerette 3. A cet effet, il présente deux flasques parallèles 46, 46', s'étendant depuis la base de la paroi latérale extérieure 42. Ces deux flasques 46, 46' sont positionnés respectivement aux deux extrémités de l'axe de rotation 210, au voisinage des flasques 211, 211' du couvercle 2. Comme illustré en figure 6, on trouve donc successivement depuis l'extérieur vers l'axe de rotation 210, le flasque 36, (respectivement 36') de la collerette 3, le flasque 211, (respectivement 211') du couvercle 2 et le flasque 46, (respectivement 46') de l'abattant 4.

Le couvercle 2 et l'abattant 4 sont donc articulés autour d'un axe de rotation commun 210, porté par la collerette 3.

Comme illustré en figure 6, deux fentes 47, 47' sont ménagées dans la paroi latérale extérieure 42 et dans une partie du cache 40, pour le passage des deux flasques 211, 211' de la charnière 21 du couvercle.

Une découpe 48 est également pratiquée dans la paroi latérale extérieure 42 et dans une partie du cache 40, entre les deux fentes 47 et 47', pour le passage de l'aile centrale 212 du couvercle 2.

Enfin, comme on peut le voir en figure 3, un organe de préhension 49, tel qu'une languette, est prévu sur l'abattant 4, à la base de la paroi latérale extérieure 42, en une position diamétralement opposée à celle de la découpe 48 et de l'axe d'articulation 210. Cette languette 49 permet à l'utilisateur de soulever plus facilement l'abattant 4, comme illustré en figure 2.

Afin de recevoir cette languette de préhension 49, lorsque l'abattant 4 repose sur la collerette 3, (voir figures 3 et 4), une découpe 37 est prévue sur le chant 330 de la paroi extérieure 33 de la collerette 3, en regard de ladite languette de préhension 49.

Enfin, la poubelle selon l'invention comprend avantageusement un seau 5, réalisé en métal ou en matière plastique, destiné à recueillir les déchets ou des écoulements de liquide en cas de rupture du sac 6. En outre, ce seau isole le sac 6 du mécanisme d'ouverture du couvercle 2 avec une pédale, lorsque celui-ci est présent.

Le seau 5 est cylindrique. Comme illustré en figure 5, le rebord supérieur 50 du seau est roulé sur lui-même, vers l'extérieur. Ce rebord 50 permet de positionner le seau 5 sur le chant 320 de la paroi intérieure 32 de la collerette 3.

Ce seau 5 comporte une anse 51, extérieure au seau, ce qui permet de ne pas gêner l'introduction du sac 6 dans la poubelle.

Les tourillons 52 d'articulation de l'anse 51 sont positionnés à l'intérieur du rebord 50 roulé sur lui-même, à travers des perçages 53, prévus à cet effet dans la partie extérieure du rebord 50. Ainsi, le sac 6 ne risque pas de se déchirer sur les tourillons lors de sa mise en place, puisque ceux-ci sont cachés.

Le montage et l'utilisation de la poubelle selon l'invention vont maintenant être expliqués en détail.

On notera tout d'abord que le couvercle 2, l'abattant 4 et la collerette 3, reliés ensemble par l'intermédiaire de l'axe de rotation 210 constituent un sous-ensemble indépendant, susceptible d'être enlevé du corps 1 pour le nettoyage de l'intérieur de celui-ci.

Lors de l'utilisation normale de la poubelle, la collerette 3 est « clipsée » sur le corps creux 1, par l'intermédiaire des doigts d'arrêt 34 coopérant avec le rebord supérieur 11 dudit corps.

L'utilisateur ouvre le couvercle 2 et soulève l'abattant 4 (voir figure 2), puis il introduit le seau 5 à l'intérieur du corps 1, de façon que le rebord 50 dudit seau repose sur le chant 320 de la paroi intérieure 32 de la collerette 3.

Il dispose ensuite le sac 6 comme illustré en figure 4, de façon que le bord supérieur du sac se trouve dans la gorge de réception 30 de la collerette 3 et que le fond du sac se trouve dans le seau 5.

L'utilisateur rabat ensuite l'abattant 4 sur la collerette 3, dans la position illustrée sur les figures 1, 4 et 6. Dans cette position, les lamelles longitudinales 45 sont placées dans la gorge en « V » 30 et les fentes 44 viennent chevaucher les nervures radiales 35. Ces éléments constituent les moyens de maintien du bord supérieur du sac poubelle 6.

Dans cette position, et comme on peut le voir en figure 6, la base de la paroi extérieure 42 de l'abattant 4 repose en haut de la surface intérieure de la paroi extérieure 33 de la collerette 3. Ceci permet au rebord 20 du couvercle 2 de reposer sur le chant 330 de la paroi extérieure 33 lorsque le couvercle est fermé.

En outre, la partie annulaire plane 40 ou cache de l'abattant 4 obture l'ouverture de la gorge en « V » 30. L'abattant 4 et la collerette 3 constituent donc un logement fermé de réception du bord supérieur du sac poubelle 6, lorsque l'abattant 4 est en position fermée. Ceci permet donc non seulement de maintenir le bord du sac 6 pour empêcher ce dernier de descendre à l'intérieur du seau 5, mais également d'éviter que des déchets ne se déposent sur le bord supérieur du sac 6 en souillant celui-ci.

Toujours dans la position fermée de l'abattant 4, et comme illustré en figure 4, on peut constater que la jupe 41 recouvre le haut de la paroi intérieure 32 de la collerette 3, le rebord 50 du seau 5 et la partie supérieure du sac 6.

La hauteur de cette jupe 41 peut être augmentée pour protéger davantage le haut du sac poubelle 6. Cette jupe 41 peut également être légèrement inclinée simultanément vers le bas et l'intérieur de la poubelle, pour présenter une forme en entonnoir et guider ainsi les déchets vers le centre du sac poubelle 6.

Lorsque le sac 6 est plein, l'utilisateur à juste à ouvrir le couvercle 2, à soulever l'abattant 4 et à retirer le sac poubelle 6 qu'il pourra prendre facilement sans risquer de se salir les mains.

Grâce à ces caractéristiques de l'invention, on obtient une poubelle esthétique et hygiénique.

Dans toute la description qui précède, la poubelle a été décrite comme ayant un corps et un seau cylindriques et un couvercle, un abattant et une collerette circulaires. Toutefois, il est évident qu'une telle poubelle pourrait parfaitement avoir une autre forme, par exemple une forme de parallélépipède rectangle, l'homme du métier pouvant alors adapter en conséquence les formes des différents éléments constitutifs de cette poubelle.

## Revendications

1. Poubelle destinée à recevoir un sac souple (6) de collecte de déchets, dit « sac poubelle », comprenant :
- un corps creux (1),
- un couvercle articulé (2) permettant d'obturer le corps creux (1),
- une collerette périphérique (3) fixée sur le rebord supérieur de ce corps creux (1), qui a la forme d'une gouttière annulaire en forme de gorge (30) qui est ouverte vers le haut et située le long de la périphérie du rebord supérieur (11) dudit corps creux, cette gorge étant destinée à recevoir le bord supérieur du sac poubelle (6), et
- des moyens de maintien (4) du bord supérieur du sac poubelle à l'intérieur de ladite gorge (30), ces moyens de maintien (4) étant mobiles entre une première position dans laquelle ils maintiennent ledit bord à l'intérieur de ladite gorge (30) et une deuxième position dans laquelle ils libèrent ce bord, ces moyens de maintien (4) comprenant un cache (40) obturant l'ouverture de ladite gorge de réception (30), de façon à définir un logement fermé recevant le bord supérieur dudit sac (6) lorsque lesdits moyens de maintien (4) sont dans la première position, **caractérisé en ce que** la poubelle comprend aussi
- un seau (5) présentant un rebord supérieur (50) par exemple roulé sur lui-même, tourné vers l'extérieur, ce seau étant destiné à être placé à l'intérieur dudit corps creux (1), et à recevoir le fond dudit sac poubelle (6), le seau (5) étant adapté pour reposer et se positionner, par son rebord supérieur (50) sur le chant (320) de la paroi intérieure (32) de ladite collerette (3).

2. Poubelle selon la revendication 1, **caractérisée en ce que** le cache (40) se prolonge sur au moins une partie de sa périphérie intérieure par au moins une jupe de protection (41), cette jupe (41) s'étendant depuis ledit cache (40) vers l'intérieur et le bas de la poubelle, en recouvrant au moins partiellement la face extérieure du bord intérieur (32) de la gorge périphérique (30), le rebord supérieur (50) du seau (5) et la face intérieure supérieure du sac poubelle (6), lorsque lesdits moyens de maintien (4) sont dans ladite première position.

3. Poubelle selon la revendication 1 ou 2, **caractérisée en ce que** les moyens de maintien (4) du bord supérieur du sac poubelle (6) comprennent des lamelles longitudinales (45), disposées sous le cache (40), séparées entre elles par des fentes verticales (44), ces lamelles (45) étant destinées à pénétrer à l'intérieur de ladite gorge (30) de réception du bord du sac poubelle, pour coincer ledit sac, et les fentes (44) étant prévues pour coopérer avec des nervures verticales radiales (35) s'étendant à l'intérieur de ladite gorge de réception.

4. Poubelle selon l'une des revendications 1 à 3, **caractérisée en ce que** la collerette périphérique(3) est amovible.

5. Poubelle selon la revendication 4, **caractérisée en ce que** les moyens de fixation (34) de la collerette comprennent des doigts d'arrêt flexibles, aptes à coopérer avec le rebord supérieur (11) dudit corps creux, roulé sur lui-même vers l'intérieur.

6. Poubelle selon la revendication 3, **caractérisée en ce que** les moyens de maintien (4) du bord supérieur du sac poubelle sont portés par un abattant articulé, constitué par un élément plat (40) formant le cache, dont la forme correspond à celle de l'ouverture de la gorge de réception (30) et sous lequel sont prévues lesdites lamelles longitudinales (45), séparées par les fentes (44).

7. Poubelle selon la revendication 6, **caractérisée** en ce le couvercle (2) et l'abattant (4) sont articulés autour d'un axe de rotation commun (210) porté par la collerette (3).

8. Poubelle selon l'une des revendications1 à 7, **caractérisée en ce que** le couvercle (2) peut être ouvert par une commande à pédale (12, 13, 13').

9. Poubelle selon l'une des revendications 1 à 8, **caractérisée en ce que** le seau (5) comporte une anse (51) montée à l'extérieur de sa paroi latérale et **en ce que** les tourillons (52) d'articulation de l'anse sont positionnés à l'intérieur du rebord supérieur (50) du seau (5), à travers des perçages (53) prévus dans la partie extérieure dudit rebord roulé.

10. Assemblage d'obturation d'un corps creux (1) destiné à recevoir un sac souple (6) de collecte des déchets, dit « sac poubelle », comprenant :
- une collerette périphérique (3) amovible, en forme de gorge (30) ouverte vers le haut, et qui, d'une part, est munie de moyens (34) aptes à assurer sa fixation sur le rebord supérieur (11) dudit corps creux (1) et présentant à l'intérieur de ladite gorge, une série de nervures verticales radiales (35), et, d'autre part, possède une paroi intérieure (32) dont le chant (320) est adapté au positionnement du rebord supérieur (50) d'un seau (5) destiné à être placé à l'intérieur du corps creux (1) et à recevoir le fond dudit sac poubelle (6),
- un abattant (4) comprenant un élément plat (40) formant un cache dont la forme correspond à celle de l'ouverture de la gorge de réception (30) de ladite collerette (3) et sous lequel sont prévues des lamelles longitudinales (45) séparées par des fentes (44), les lamelles (45) étant destinées à pénétrer dans la gorge (30) et les fentes (44) à chevaucher les nervures verticales radiales (35) de ladite collerette (3), et
- un couvercle (2),
ces trois éléments étant articulés autour d'un axe de rotation commun (210).

## Claims

1. A dust bin for receiving a flexible bag (6) for collecting waste, referred to as "bin liner", the dust bin comprising:
- a hollow body (1);
- a hinged lid (2) enabling the hollow body (1) to be closed;
- a peripheral collar (3) fixed to the top rim of the hollow body (1), the collar being in the form of an upwardly-open annular gutter in the form of a trough (30) situated around the periphery of the top rim (11) of said hollow body, said trough being designed to receive the top margin of the bin liner (6); and
- holding means (4) for holding the top margin of the bin liner inside said trough (30), said holding means (4) being movable between a first position in which they hold said margin inside said trough (30) and a second position in which they release said margin, the holding means (4) comprising a mask (40) closing the opening of said margin-receiving trough (30) so as to define a closed housing that receives the top margin of said bin liner (6) when said holding means (4) are in the first position,
the dust bin being **characterized in that** it also comprises a bucket (5) presenting a top rim (50), e.g. rolled over outwards, said bucket being for placing inside said hollow body (1) and receiving the bottom of said bin liner (6), the bucket (5) being adapted to rest and position itself via its top rim (50) on the top edge face (320) of the inner wall (32) of said collar (3).

2. A dust bin according to claim 1, **characterized in that** the mask (40) is extended over at least a portion of its inner periphery by at least one protective skirt (41), said skirt (41) extending, when said holding means (4) are in said first position, from said mask (40) towards the inside and the bottom of the dust bin, covering at least partially the outside face of the inner wall (32) of the peripheral gutter (30), the top rim (50) of the bucket (5), and the top inside face of the bin liner (6).

3. A dust bin according to claim 1 or claim 2, **characterized in that** the holding means (4) for holding the top margin of the bin liner (6) comprise longitudinal blades (45) disposed beneath the mask (40) and separated from one another by vertical slots (44), the blades (45) being designed to penetrate into said trough (30) for receiving the margin of the bin liner in order to wedge said bin liner, and the slots (44) being provided to co-operate with radial vertical splines (35) extending inside said margin-receiving trough.

4. A dust bin according to any one of claims 1 to 3, **characterized in that** peripheral collar (3) is removable.

5. A dust bin according to claim 4, **characterized in that** the fixing means (34) for the collar comprise flexible stop fingers suitable for co-operating with the top rim (11) of said hollow body, said rim being rolled over towards the inside.

6. A dust bin according to claim 3, **characterized in that** the holding means (4) for holding the top margin of the bin liner are carried by a hinged flap constituted by a mask-forming flat element (40) of a shape that corresponds to the shape of the opening of the margin-receiving trough (30), and beneath which said longitudinal blades (45) are provided, separated by the slots (44).

7. A dust bin according to claim 6, **characterized in that** the cover (2) and the flap (4) are hinged about a common pivot axis (210) carried by the collar (3).

8. A dust bin according to any one of claims 1 to 7, **characterized in that** the cover (2) can be opened by a pedal control (12, 13, 13').

9. A dust bin according to any one of claims 1 to 8, **characterized in that** the bucket (5) has a handle (51) mounted outside its side wall and **in that** the pivot pins (52) of the handle are positioned inside the top rim (50) of the bucket (5) passing through holes (53) provided in the outside portion of said rolled-over rim.

10. An assembly for closing a hollow body (1) designed to receive a flexible bag (6) for collecting waste, referred to as a "bin liner", the assembly comprising:
- a removable peripheral collar (3) in the form of an upwardly-open trough (30) which firstly is provided with means (34) suitable for enabling it to be fixed to the top rim (11) of said hollow body (1) and presenting inside said trough, a series of radial vertical splines (35), and secondly possesses an inside wall (32) whose top edge face (320) is adapted to positioning the top rim (50) of a bucket (5) for placing inside the hollow body (1) and for receiving the bottom of said bin liner (6);
- a flat (4) comprising a mask-forming flat element (40) of shape corresponding to the shape of the opening of the trough (30) of said collar (3), and beneath which there are provided longitudinal blades (45) separated by slots (44), the blades (45) being designed to penetrate into the trough (30) and the slots (44) being designed to fit over the radial vertical splines (35) of said collar (3); and
- a cover (2);
said three elements being hinged together about a common pivot axis (210).

## Patentansprüche

1. Müllbehälter für die Aufnahme eines elastischen Abfallsammelbeutels (6), der als "Müllbeutel" bezeichnet wird, und der folgendes enthält:
- einen Hohlkörper (1),
- einen angelenkten Deckel (2), mit dessen Hilfe der Hohlkörper (1) verschlossen werden kann,
- einen umlaufenden Innenrand (3), der am oberen Rand dieses Hohlkörpers (1) angeordnet ist und die Form einer ringförmigen Rinne in Form einer Nut (30) hat und nach oben offen und am Umfang des oberen Randes (11) des Hohlkörpers angeordnet ist, wobei diese Nut dafür bestimmt ist, den oberen Rand des Abfallsammebeutels (6) aufzunehmen,
- und Mittel (4) für die Halterung des oberen Randes des Abfallsammebeutels in der Nut (30), wobei diese Halterungsmittel (4) zwischen einer ersten Position, in welcher dieser Rand in der Nut (30) gehalten wird, und einer zweiten Position, in welcher dieser Rand gelöst wird, beweglich sind, und diese Halterungsmittel (4) einen Deckel (40) für den Verschluss der Öffnung der Aufnahmenut (30) enthalten, um eine geschlossene Aufnahme für den oberen Rand des Abfallsammelbeutels (6) zu bilden, wenn sich die Halterungsmittel (4) in der ersten Position befinden,
**dadurch gekennzeichnet, dass**
er ebenfalls einen Müllbehälter (5) mit einem oberen Rand (50) aufweist, der zum Beispiel um sich selbst gewickelt und nach außen gerichtet ist, wobei dieser Müllbehälter dafür bestimmt ist, in diesen Hohlkörper (1) eingesetzt zu werden, und den Boden des Abfallsammelbeutels (6) aufzunehmen,
wobei der Müllbehälter (5) so beschaffen ist, dass er mit seinem oberen Rand (50) an dem Rand (320) der Innenwand (32) des Innenrandes (3) zur Anlage kommt und sich dort positionieren kann.

2. Müllbehälter nach Anspruch 1,
**dadurch gekennzeichnet, dass**
die Abdeckung (40) mindestens über einen Teil ihres inneren Umfangs mit Hilfe von mindestens einer Schutzverkleidung (41) verlängert wird, wobei diese Schutzverkleidung (41) zwischen der Abdeckung (40) und der Innenseite und der Unterseite des Müllbehälters verläuft und mindestens teilweise die Außenseite des Innenrandes (32) der peripheren Nut (30) und den oberen Rand (50) des Müllbehälters (5) und die Innenseite des Müllbeutels (6) überdeckt, wenn sich die Halterungsmittel (4) in dieser ersten Position befinden.

3. Müllbehälter nach einem der Ansprüche 1 oder 2,
**dadurch gekennzeichnet, dass**
die Halterungsmittel (4) für den oberen Rand des Müllbeutels (6) längliche Lamellen (45) aufweisen, die unter der Abdeckung (40) angeordnet und durch senkrechte Schlitze (44) voneinander getrennt sind, wobei diese Lamellen (45) in das Innere der Nut (30) für die Aufnahme des Müllbeutels reichen, um diesen Beutel zu verklemmen, und wobei die Schlitze (44) dafür vorgesehen sind, mit vertikalen radialen Rippen (35) zu kooperieren, die im Inneren der Aufnahmenut verlaufen.

4. Müllbehälter nach einem der Ansprüche 1 bis 3,
**dadurch gekennzeichnet, dass**
der periphere Rand (3) abgenommen werden kann.

5. Müllbehälter nach Anspruch 4,
**dadurch gekennzeichnet, dass**
die Mittel (34) für die Befestigung des Kragens flexible Fixierfinger enthalten, die mit dem oberen Rand (11) des Hohlkörpers zusammenwirken, der nach innen eingerollt ist.

6. Müllbehälter nach Anspruch 3,
**dadurch gekennzeichnet, dass**
die Mittel (4) für die Halterung des oberen Randes des Abfallsammelbeutels von einer angelenkten Klappe getragen werden, die aus einem eine Abdeckung bildenden flachen Element (40) besteht, deren Form der Form der Öffnung der Aufnahmenut (30) entspricht, und unter der die länglichen Lamellen (45) angeordnet sind, welche mit Hilfe der Schlitze (44) voneinander getrennt sind.

7. Müllbehälter nach Anspruch 6,
**dadurch gekennzeichnet, dass**
der Deckel (2) und die Klappe (4) um eine gemeinsame Drehachse (210) angelenkt sind, welche von dem Kragen (3) getragen wird.

8. Müllbehälter nach-einem der Ansprüche 1 bis 7,
**dadurch gekennzeichnet, dass**
der Deckel (2) mit Hilfe einer Betätigung durch ein Pedal (12, 13, 13') geöffnet werden kann.

9. Müllbehälter nach einem der Ansprüche 1 bis 8,
**dadurch gekennzeichnet, dass**
der Müllbehälter (5) einen Griff (51) enthält, der an der Außenseite seiner Seitenwand montiert ist, und dadurch, dass die Drehzapfen (52) des Griffes an der Innenseite des oberen Randes (50) des Müllbehälters (5) mit Hilfe von Bohrungen (53) verbunden sind, die in die Außenseite des gerollten Randes eingebracht sind.

10. Verschluss für einen Hohlkörper (1) für die Aufnahme eines elastischen Müllsammelbeutels (6), eines sogenannten "Müllbeutels", der folgendes enthält:
- einen abnehmbaren peripheren Kragen (3) in Form einer nach oben offenen Nut (30), die einerseits mit Mitteln (34) ausgestattet ist, mit deren Hilfe er an dem oberen Rand (11) des Hohlkörpers (1) befestigt werden kann und im Inneren der Nut eine Reihe von vertikalen Rippen (35) aufweist und andererseits eine Innenwand (32) enthält, deren Kante (320) für die Positionierung des oberen Randes (50) eines Müllbehälters (5) sorgt, der in den Hohlkörper (1) eingesetzt wird und die Unterseite des Müllsammelbeutels (6) aufnimmt,
- eine Klappe (4) mit einem flachen Element (40), welches eine Abdeckung bildet, deren Form der Öffnung der Aufnahmenut (30) des Kragens (3) entspricht, und unter der die länglichen Lamellen (45) angeordnet sind, die durch einen Schlitz (44) voneinander getrennt sind, wobei die Lamellen (45) in die Nut (30) eingreifen und die Schlitze (44) die radialen vertikalen Rippen (35) des Kragens (3) überlagern, und
- einen Deckel (2),
wobei diese drei Elemente um eine gemeinsame Drehachse (210) angeordnet sind.
